# FASCICULE DE BREVET EUROPEEN

(11) **EP 0 962 729 B1**
(45) Date de publication et mention de la délivrance du brevet: **27.08.2003**
(21) Numéro de dépôt: 99401307.6
(22) Date de dépôt: 01.06.1999
(51) Int. Cl.: F25D 21/04, A47F 3/04

(54) **Meuble frigorifique horizontal pour produits surgelés ou réfrigérés, avec écrans coulissants**
Horizontales Kühlmöbel mit Schiebedeckeln für gefrorene oder gekühlte Waren
Horizontal refrigerated cabinet with sliding covers for frozen or chilled products

(30) Priorité: 03.06.1998 FR 9806966
(43) Date de publication de la demande: 08.12.1999
(73) Titulaire: Bonnet Névé, 78400 Chatou (FR)
(72) Inventeur: Morillon, Christian, 64210 Bidart (FR)
(74) Mandataire: Bentz, Jean-Paul

(56) Documents cités:
- EP-A- 0 769 262
- FR-A- 2 443 228
- US-A- 2 474 452
- US-A- 4 150 550
- US-A- 4 741 172
- US-A- 5 374 116

## Description

L'invention concerne un meuble frigorifique horizontal pour produits surgelés ou réfrigérés et en particulier, un meuble frigorifique comportant un dispositif de fermeture tel que des écrans transparents coulissants.

Un meuble frigorifique horizontal comporte classiquement un châssis formant bac et qui est destiné à recevoir des produits surgelés ou réfrigérés. Le bord périphérique supérieur de ce châssis définit une ouverture tournée vers le haut, afin de permettre aux consommateurs d'accéder aux produits exposés dans les différents compartiments du meuble.

Pour assurer la conservation de ces produits surgelés ou réfrigérés, est généré un courant ou rideau d'air froid qui circule le long des parois latérales internes du châssis, au-dessous et au-dessus des produits.

Un tel meuble peut comporter des écrans pour fermer son ouverture. Ces écrans sont transparents et mobiles pour permettre aux consommateurs de voir les produits présents dans le meuble frigorifique et ainsi d'effectuer leur choix, avant de faire coulisser l'un ou l'autre des écrans pour saisir les produits choisis.

Ces écrans créent un confinement et assurent ainsi une protection du rideau d'air froid à la surface des produits placés dans le meuble.

Ils permettent de maintenir une température optimale de conservation des produits, tout en réduisant la consommation électrique du meuble frigorifique.

On constate cependant que lorsqu'un meuble frigorifique, équipé de tels écrans, est utilisé dans un local présentant un taux hygrométrique relativement élevé, par exemple de l'ordre de 80 % pour une température ambiante d'environ 16°C, de la condensation se forme sur la face externe des écrans coulissants.

Ces condensations sont dues à une stratification d'air excessive, due au confinement créé par les écrans.

Ainsi, lorsque la couche d'air froid devient trop épaisse, elle est susceptible de refroidir les écrans par convection et conduction, et de conduire ainsi à des condensations.

Ces condensations retirent une partie des produits surgelés ou réfrigérés de la vue des consommateurs et, de façon générale, nuisent à la présentation des produits.

On a déjà essayé de résoudre ce problème, en réduisant sensiblement la vitesse du rideau d'air froid circulant dans le meuble frigorifique. Cependant, ceci ne s'est pas révélé efficace dans tous les cas.

Par ailleurs, lorsque cette vitesse est réduite, le risque existe que les produits surgelés ou réfrigérés ne soient pas maintenus à une température appropriée pour assurer leur bonne conservation.

La demande de bevet européen EP 0 769 262 propose une solution à ce problème qui consiste à ménager des entrées d'air entre le bord du bac et les écrans de fermeture. Des dispositifs d'éclairage sont disposés face à ces entrées d'air et servent à la fois à éclairer les produits et à réchauffer l'air entrant. Une sortie d'air est ménagée au sommet du meuble. L'air entrant est réchauffé, circule le long des écrans de fermeture et sort du meuble par la sortie. Il réchauffe au passage les écrans, ce qui empêche la formation de buée quand l'atmosphère extérieure est humide.

Cette solution présente un défaut majeur, qui est d'introduire une source de chaleur dans un meuble réfrigérant. Si la circulation de l'air de refroidissement des produits et de l'air de réchauffement des plaques n'est pas parfaitement maîtrisée ,ces flux d'air peuvent se mélanger, ce qui nuit à l'efficacité du dispositif. Cette maîtrise sera très difficile à obtenir, en particulier du fait que le meuble est périodiquement ouvert par les clients.

L'invention a pour but de pallier ces inconvénients.

Ainsi, l'invention concerne un meuble frigorifique horizontal pour produits surgelés ou réfrigérés, selon la revendication 1.

De façon préférée, ces moyens sont constitués par une entretoise portant les orifices, interposée entre le bord supérieur du châssis et un support dudit système de fermeture, constitué par exemple par des écrans coulissants.

De plus, cetre entretoise est avantageusement réalisée en un matériau thermiquement isolant.

Dans un mode préféré de réalisation, l'entretoise est placée entre les bords longitudinaux du châssis et lesdits supports pour écrans coulissants.

L'invention sera mieux comprise et d'autres buts, avantages et caractéristiques de celle-ci apparaîtront plus clairement à la lecture de la description qui suit et qui est faite au regard des dessins annexés, sur lesquels :
La figure 1 est une vue schématique en perspective d'un meuble frigorifique selon l'invention.
La figure 2 est une demi-vue schématique en coupe selon la ligne II-II du meuble frigorifique de la figure 1.
la figure 3 est une vue agrandie du détail A de la figure 2.

Les éléments communs aux différentes figures seront désignés par les mêmes repères.

On se réfère tout d'abord à la figure 1 qui illustre un meuble frigorifique conforme à l'invention comportant un châssis horizontal 1 présentant la forme d'un bac. Le bord supérieur 2 du châssis 1 définit une ouverture orientée vers le haut.

Le meuble frigorifique comporte également des supports 7 pour des écrans coulissants 3.

Dans l'exemple illustré à la figure 1, le meuble frigorifique comporte deux séries d'écrans 3, inclinées l'une par rapport à l'autre, depuis un élément médian et longitudinal 4 du meuble, surrélevé par rapport au bord supérieur 2 du châssis 1.

Dans ce cas, les moyens supports des écrans sont prévus sur cet élément 4, et sur les bords longitudinaux 11 du châssis 1.

Par ailleurs, des moyens 5 sont prévus pour fermer le meuble, entre les bords transversaux 12 du châssis 1 et les écrans 3 placés en extrémité du meuble. Ces moyens 5 se présentent notamment sous la forme de panneaux isolants, de préférence transparents.

Les écrans 3 sont transparents et permettent donc aux consommateurs d'effectuer leur choix, parmi les produits surgelés ou réfrigérés 14 qui sont placés à l'intérieur du meuble.

Comme l'illustre la figure 1, un écran 3a peut être déplacé pour permettre au consommateur d'accéder au contenu du meuble.

La figure 1 montre qu'entre les moyens de support 7 des écrans 3 et les bords longitudinaux 11 du châssis 1, sont prévus des moyens 6 comportant des ouvertures 60. Ces moyens vont être décrits plus en détail dans la suite de la description.

On se réfère maintenant à la figure 2 qui représente une demi-vue en coupe du meuble frigorifique illustré à la figure 1.

Ce meuble définit donc un bac dans lequel peut être placé au moins un compartiment 8 pour le rangement des produits surgelés ou réfrigérés.

A l'intérieur du meuble et sous lesdits compartiments 8, sont prévus des moyens 9 de refroidissement de l'air ainsi qu'un ventilateur 10.

Un courant ou rideau d'air froid est ainsi créé, ce rideau circulant autour des produits placés dans les compartiments 8, selon les flèches F.

Ainsi, un rideau d'air froid se développe à la surface des produits surgelés ou réfrigérés, du côté de l'ouverture 13 du châssis, orientée vers le haut.

Les écrans coulissants 3 permettent de créer un confinement et de limiter la consommation électrique du meuble frigorifique.

Cependant, comme cela a été indiqué précédemment, la présence de ces écrans coulissants génère fréquemment des condensations, notamment à proximité des bords longitudinaux du meuble frigorifique.

C'est pourquoi le meuble frigorifique selon l'invention comporte des moyens 6 déjà illustrés à la figure 1, qui sont placés entre les moyens de support 7 des écrans mobiles et les bords longitudinaux 11.

Ces moyens 6 comportent des orifices 60 qui permettent de créer des écoulements de fuite de l'air froid, illustrés par la flèche E.

En effet, les condensations qui apparaissent sur les meubles frigorifiques classiques sont dues à une stratification d'air froid excessive, générée par le confinement obtenu avec les écrans coulissants.

Les moyens 6 permettent ainsi de réguler le niveau de stratification en permettant d'évacuer vers l'extérieur du meuble, l'air froid qui est en excès.

On se réfère à la figure 3 qui illustre de façon agrandie le détail A de la figure 2.

Ainsi, on retrouve sur cette figure 3 les moyens 7 de support des écrans coulissants 3, le rebord longitudinal 11 du châssis 1 ainsi que le bord supérieur 2 de l'ouverture définie par le châssis.

La figure 3 montre que deux écrans 3 adjacents sont montés coulissants dans des logements superposés 70 et 71 des moyens de support 7, grâce à des moyens appropriés 72.

On retrouve également sur la figure 3 les moyens 6 qui sont constitués ici par une entretoise réalisée en un matériau thermiquement isolant pour limiter la déperdition et éviter les condensations sur la face extérieure de l'entretoise.

La figure 3 illustre une des ouvertures 60 pratiquées dans l'entretoise 6.

Les moyens 6 comportent des ouvertures 60, dont la taille et le nombre peuvent varier suivant la structure et les caractéristiques du meuble frigorifique.

Dans l'exemple illustré aux figures, l'entretoise 6 présente une hauteur d'environ 40 mm, les orifices 60 un diamètre d'environ 12 mm et les orifices 60 sont espacés d'environ 20 cm.

Dans l'exemple illustré sur les figures, les orifices 60 s'étendent dans une direction transversale, correspondant à la direction dans laquelle le rideau de courant froid circule, à la partie supérieure des compartiments 8.

## Revendications

1. Meuble frigorifique horizontal pour produits surgelés ou réfrigérés, comportant un châssis (1) dont le bord périphérique supérieur (2) définit une ouverture (13) orientée vers le haut et susceptible d'être obturée par un système de fermeture, des moyens de production d'un courant d'air froid circulant au-dessus desdits produits, **caractérisé en ce qu'**il comporte des moyens (6) au niveau dudit bord périphérique (2) du châssis afin de créer des écoulements de fuite de l'air froid vers l'extérieur du meuble, ces moyens (6) comprenant des orifices (60) s'étendant dans la direction de circulation dudit courant d'air froid au-dessus desdits produits.

2. Meuble frigorifique selon la revendication 1, **caractérisé en ce que** les moyens pour créer les écoulements de fuite (6) sont constitués par une entretoise (6) portant les orifices (60), interposée entre le bord supérieur (2) du châssis et un support (7) du système de fermeture, constitué par exemple d'écrans coulissants (3).

3. Meuble frigorifique selon la revendication 2, **caractérisé en ce que** l'entretoise (6) est réalisée en un matériau thermiquement isolant.

4. Meuble frigorifique selon l'une des revendications 2 ou 3, **caractérisé en ce que** l'entretoise (6) est placée entre les bords longitudinaux (11) du châssis (1) et lesdits supports (7) pour écrans coulissants.

## Patentansprüche

1. Horizontales Kühlmöbel für gekühlte oder tiefgefrorene Produkte, umfassend ein Gestell (1), dessen oberer Umfangsrand (2) eine Öffnung (13) definiert, die nach oben gerichtet ist und von einem Verschlusssystem verschlossen werden kann, Mittel zur Erzeugung eines kalten Luftstroms, der über den Produkten zirkuliert, **dadurch gekennzeichnet, dass** es Mittel (6) auf Höhe des Umfangsrandes (2) des Gestells umfasst, um Leckageströme der kalten Luft außerhalb des Möbels zu erzeugen, wobei diese Mittel (6) Öffnungen (60) umfassen, die sich in Zirkulationsrichtung des kalten Luftstroms über den Produkten erstrecken.

2. Kühlmöbel nach Anspruch 1, **dadurch gekennzeichnet, dass** die Mittel zur Erzeugung der Leckageströme (6) von einer Querstrebe (6) gebildet sind, die die Öffnungen (60) trägt und zwischen dem oberen Rand (2) des Gestells und einem Träger (7) des Verschlusssystems, das beispielsweise von gleitenden Scheiben (3) gebildet ist, angeordnet ist.

3. Kühlmöbel nach Anspruch 2, **dadurch gekennzeichnet, dass** die Querstrebe (6) aus einem wärmeisolierenden Material hergestellt ist.

4. Kühlmöbel nach einem der Ansprüche 2 oder 3, **dadurch gekennzeichnet, dass** die Querstrebe (6) zwischen den Längsrändern (11) des Gestells (1) und den Trägern (7) für die gleitenden Scheiben angeordnet ist.

## Claims

1. Horizontal refrigerated cabinet for frozen or chilled products, comprising a frame (1) whose upper peripheral edge (2) defines an opening (13) that is directed upwards and is capable of being sealed by a closing system, means of producing a current of cold air circulating above the said products, **characterised in that** it comprises means (6) on the said peripheral edge (2) of the frame for creating flows of cold air escaping to the outside of the cabinet, these means (6) comprising openings (60) extending in the direction of circulation of the said current of cold air above the said products.

2. Refrigerated cabinet according to claim 1, **characterised in that** the means for creating the escape flows (6) consist of a cross-piece (6) provided with openings (60), wherein this cross-piece is inserted between the upper edge (2) of the frame and a support (7) of the closing system, consisting for example of sliding covers (3).

3. Refrigerated cabinet according to claim 2, **characterised in that** the cross-piece (6) is constructed of a thermally insulating material.

4. Refrigerated cabinet according to claim 2 or 3, **characterised in that** the cross-piece (6) is located between the longitudinal edges (11) of the frame (1) and the said supports (7) for sliding covers.
